# EUROPÄISCHE PATENTSCHRIFT

(11) **EP 2 131 448 B1**
(45) Veröffentlichungstag und Bekanntmachung des Hinweises auf die Patenterteilung: **18.01.2012**
(21) Anmeldenummer: 09162033.6
(22) Anmeldetag: 05.06.2009
(51) Int. Cl.: H01R 4/18, H01R 4/62

(54) **Verfahren zum Verbinden eines elektrisch leitenden Bauteils mit einem flexiblen elektrischen Leiter**
Method for connecting an electrically conductive component with a flexible conductive component
Procédé de raccordement d'un composant électrique et d'un conducteur électrique flexible

(30) Priorität: 06.06.2008 DE 102008027195
(43) Veröffentlichungstag der Anmeldung: 09.12.2009
(73) Patentinhaber: Schulte & Co. GmbH, 58675 Hemer (DE)
(72) Erfinder: Ziebarth, Waldemar, 44329 Hemer (DE)
(74) Vertreter: Albrecht, Dirk

(56) Entgegenhaltungen:
- WO-A-2004/047227
- WO-A-2007/140489
- DE-B3-102006 010 622
- GB-A- 1 077 700
- US-A- 3 955 044
- US-A- 5 418 331

## Beschreibung

Die Erfindung betrifft ein Verfahren zum Verbinden eines elektrisch leitenden Bauteils, an dem ein rohrförmiges Anschlusselement vorgesehen ist, mit einem flexiblen elektrischen Leiter, bestehend aus Drähten oder Litzen aus einer Aluminiumlegierung, wobei ein abgemanteltes Leiterende mit einer metallischen Stützhülse eingefasst ist. Elektrisch leitende Bauteile, wie Kabelschuhe, Batterieklemmen, Stromschienen oder Leitungsverbinder werden häufig, insbesondere in der Automobilindustrie, bereits fabrikatorisch mit einer elektrischen Anschlussleitung verbunden, während die kompakten Bauteile in der Regel aus einer Kupferlegierung oder Messing bestehen, werden aus Kostengründen flexible elektrische Leitungen aus Drähten oder Litzen aus einer Aluminiumlegierung vorgesehen. Zur Befestigung am kompakten elektrisch leitenden Bauteil wird das Befestigungsende des flexiblen elektrischen Leiters abgemantelt und üblicherweise in diesem Bereich mit einer äußeren Stützhülse aus Aluminium versehen, welche mit den Drähten verpresst ist.

Bekannt ist aus der WO2007/140489 ein entsprechendes Verbindungsverfahren. Dabei wird die metallisch leitende Stützhülse aus einem Material mit einem Schmelzpunkt oberhalb des Schmelzpunktes der Drähte aus Aluminium nur teilweise auf das abgemantelte Leiterende aufgeschoben. In das hohle Ende dieser Stützhülse wird das zu verbindende elektrisch leitende Bauteil mit einem entsprechend angeformten zylindrischen Abschnitt eingeschoben, so dass die Stirnseite dieses zylindrischen Abschnittes an der Stirnseite des abgemantelten Leiterendes anliegt. Durch entsprechenden Stromfluss erfolgt die intermetallische Verbindung in der Art einer Widerstandsschweißung. Üblicherweise wird über die Verbindungsstelle von elektrischem Leiter mit Stützhülse und dem verbundenen elektrisch leitenden Bauteil ein Schrumpfschlauch aufgebracht, der einen gewissen Korrosionsschutz bildet.

Ein solches bekanntes Verfahren lässt sich jedoch nur dann einsetzen, wenn das elektrisch leitende Bauteil, beispielsweise ein Kabelschuh oder eine Batterieklemme einen entsprechend angeformten Abschnitt aufweist, der in die Stützhülse angepasst einschiebbar ist. Aus Kostengründen werden in der Praxis auch entsprechende elektrische Bauteile, wie Kabelschuhe, Batterieklemmen oder Leitungsverbinder eingesetzt, die aus Rohrabschnitten gebildet sind. Die in der Regel durch Verformung bzw. Verpressung hergestellten Bauteile weisen zur Verbindung mit einem flexiblen elektrischen Leiter einen Rohrabschnitt auf. In diesen Rohrabschnitt wird das abgemantelte Ende des Leiters mit der Stützhülse eingeschoben und durch Verpressung in Radialrichtung (Crimpen) festgesetzt. Nachteil einer solchen Herstellungsart ist die Tatsache, dass die Aluminiumdrähte auch innerhalb der Verbindung oxidieren und damit der Übergangswiderstand von den Aluminiumdrähten auf die Stützhülse bzw. den Rohrabschnitt des elektrischen Bauteils sich in ungünstiger Weise erhöht, da im Verpressungsbereich der elektrische Kontakt sich verschlechtert.

Ein weiteres Verbindungsverfahren ist aus der WO 2004/047227 A1 bekannt, nach dem der Oberbegriff des Hauptanspruchs formuliert wurde.

Die Aufgabe der Erfindung besteht darin, ein Verfahren dieser Art vorzuschlagen, mit dem der Kontakt von den Drähten des flexiblen elektrischen Leiters an das Anschlusselement eines entsprechenden elektrischen Bauteiles verbessert wird.

Gelöst wird die Erfindungsaufgabe durch die Merkmale des Anspruchs 1.

Mit einem solchen intermetallisch angebundenen, vorzugsweise plattenartigen Kontaktelement, vorzugsweise aus einer Kupferlegierung, ist es möglich, am rohrförmigen Anschlusselement des elektrisch leitenden Bauteils eine dauerhafte elektrische Kontaktierung zu erreichen, da bei diesem Verfahren der Stromschluss zum elektrisch leitenden Bauteil nicht direkt über die Aluminiumdrähte sondern jeweils über das intermetallisch angebundene Kontaktelement befindet.

Das abgemantelte Leiterende mit seinem stirnseitig angebundenen Kontaktelement wird entweder in das rohrförmige Anschlusselement geschoben und durch radiale Verpressung des Anschlusselementes elektrisch leitend festgesetzt, so dass das Kontaktelement mit der Innenwandung des rohrförmigen Anschlusselementes in elektrisch leitender Verbindung steht, oder das abgemantelte Leiterende wird mit seinem stirnseitig angebundenen Kontaktelement in das rohrförmige Anschlusselement eingeschoben und durch eine von außen durch das rohrförmige Anschlusselement, beispielsweise einer Bohrung, eingebrachte Lötverbindung festgesetzt.

Ein weiteres Verfahren wird vorgeschlagen. bei dem das abgemantelte Leiterelement mit seinem stirnseitig angebundenen Kontaktelement stirnseitig am rohrförmigen Anschlusselement des elektrisch leitenden Bauteiles angeschweißt wird, vorzugsweise durch Widerstandsschweißung in der Art einer Stumpfschweißung oder einer Reibschweißung.

Anhand prinzipiell abgebildeter Ausführungsbeispiele wird die Erfindung im folgenden näher erläutert. Es zeigen:
- Fig. 1 und: einen Längsschnitt durch die Verbindung einer Batterie- klemme mit einem flexiblen elektrischen Leiter, bei der das abgemantelte Leiterende in ein rohrförmiges Anschlussele- ment der Batterieklemme eingeschoben und dort entspre- chend eingecrimpt ist
- Fig. 2: ebenfalls einen Längsschnitt durch die Verbindung einer Batterieklemme mit einem flexiblen elektrischen Leiter, bei dem das eingeschobene abgemantelte Leiterende mit einer Lötverbindung festgesetzt ist.

In Figur 1 ist die mit der Ziffer 1 bezeichnete Batterieklemme, die ein elektrisch leitendes Bauteil ist, in einem Pressverfahren hergestellt, wobei dem Anschluss an einer Batterie die Anschlusslasche 14 dient, an der ein rohrförmiges Anschlusselement 11 angeformt ist. Ein flexibler elektrischer Leiter 2, der aus Drähten oder Litzen 21 aus einer Aluminiumlegierung besteht, ist mit einem Mantel 22 umgeben. Das abgemantelte Ende 23 dieses Leiters ist von einer Stützhülse 4, vorzugsweise ebenfalls aus einer Aluminiumlegierung, eingefasst. Auf die Stirnseite dieses abgemantelten Leiterendes 23 ist ein zylindrisches Kontaktelement 5 mit einer Widerstandsschweißung aufgebracht. Dieses vorbereitete Leiterende 23 mit dem intermetallisch verbundenen Kontaktelement 5 ist in das rohrförmige Anschlusselement 11 eingeschoben und im Bereich des entsprechend mit einer äußeren Nut ausgebildeten Kontaktelementes 5 mit einer Crimpverbindung 12 befestigt. Vor dem Kontaktelement 5 verbleibt dabei aufgrund der Ausbildung der Batterieklemme 1 ein Hohlraum 13. Bei dieser Verbindung erfolgt der elektrische Kontakt im wesentlichen im Bereich der Eincrimpung des Kontaktelementes 5. Durch diese Befestigungsart erfolgt eine zugfeste Festsetzung des Leiters 2 mit einer sicheren elektrischen Kontaktierung in dem rohrförmigen Anschlusselement 11.

Beim Ausführungsbeispiel gemäß Figur 2 ist stirnseitig auf das abgemantelte Leiterende 23, welches ebenfalls mit einer Stützhülse 11 eingefasst ist, ein scheibenartiges Kontaktelement 105 mit einer intermetallischen Verbindung, beispielsweise eine Widerstandsschweißung, aufgebracht. Dieses Leiterende 23 mit der Stützhülse 4 und dem Kontaktelement 105 ist dabei nur teilweise in das rohrförmige Anschlusselement 11 der Batterieklemme 1 eingeschoben. Über eine Bohrung 15 in dem rohrförmigen Anschlusselement 11 ist Lötmaterial 6 in die dafür vorgesehene Kammer 3 eingebracht, so dass in diesem Falle die Festsetzung und die elektrische Kontaktierung des abgemantelten Leiterendes 23 über die intermetallisch angebundene Platte 105 und das Lötmaterial 6 mit den entsprechenden Anlageflächen der Batterieklemme 1 erfolgt.

Gemäß den geschilderten Verfahren können auch Stromschienen oder Leitungsverbindungen hergestellt werden, wobei jeweils Kontaktelemente an den Stirnseiten eines abgemantelten Leiterendes intermetallisch verbunden aufgesetzt sind. Mit diesen Kontaktelementen lässt sich ein sicherer elektrischer Kontakt zum benachbarten elektrisch leitenden Bauteil herstellen.

### Bezugszeichenliste

- 1: elektrisch leitendes Bauteil, Batterieklemme
- 11: rohrförmiges Anschlusselement
- 12: Eincrimpung
- 13: Hohlraum
- 14: Anschlusslasche
- 15: radiale Bohrung
- 2: flexibler elektrischer Leiter
- 21: Aluminiumdrähte
- 22: Leitermantel
- 23: abgemanteltes Leiterende
- 3: Kammer
- 4: Stützhülse
- 5: Kontaktelement
- 6: Lötmaterial
- 105: Kontaktelement

## Patentansprüche

1. Verfahren zum Verbinden eines elektrisch leitenden Bauteils (1), an dem ein rohrförmiges Anschlusselement (11) vorgesehen ist, mit einem flexiblen elektrischen Leiter (2), bestehend aus Drähten oder Litzen (21) aus einer Aluminiumlegierung, wobei ein abgemanteltes Leiterende (23) mit einer metallischen Stützhülse (4) eingefasst ist, **dadurch gekennzeichnet, dass** stirnseitig auf das abgemantelte Leiterende (23) intermetallisch verbunden ein Kontaktelement (5, 105) aus einer korrosionsfesten Metalllegierung aufgebracht wird, welches mit dem rohrförmigen Anschlusselement (11,) des Bauteils (1, ) in eine zugfeste und elektrisch leitende Verbindung gebracht wird, und dass das abgemantelte Leiterende (23) entweder mit seinem stirnseitig angebundenen Kontaktelement (5) in das rohrfömige Anschlusselement (11) eingeschoben und durch radiale Verpressung (12) des Anschlusselementes (11) elektrisch leitend festgesetzt wird, oder mit seinem stirnseitig angebundenen Kontaktelement (105) in das rohrförmige Anschlusselement (11) eingeschoben und durch eine von außen durch das rohrförmige Anschlusselement (11, 15) eingebrachte Lötverbindung (6) festgesetzt wird.

2. Verfahren nach Anspruch 1, **dadurch gekennzeichnet, dass** das zylindrische Kontaktelement (5, 105) aus einer Kupferlegierung besteht und mit einer Schweißverbindung stirnseitig am abgemantelten Leiterende (23) befestigt ist.

3. Verfahren nach Anspruch 1 oder 2, **dadurch gekennzeichnet, dass** das abgemantelte Leiterende (23) mit seinem stirnseitig angebundenen Kontaktelement (105) stirnseitig am rohrförmigen Anschlusselement (11) des elektrisch leitenden Bauteils (1) angeschweißt wird.

4. Verfahren nach Anspruch 3, **dadurch gekennzeichnet, dass** die Schweißverbindung durch eine Widerstandsschweißung erfolgt.

## Claims

1. A method for connecting an electrically conductive component (1), on which a tubular connection element (11) is provided, to a flexible electrical conductor (2) consisting of aluminium alloy wires or braids (21), with a stripped conductor end (23) being enclosed by a metal support bushing (4), wherein a contact element (5, 105) made from noncorrosive metal alloy is applied to the end of the stripped conductor end (23) to form an intermetallic connection, said contact element being brought into a high-tensile and electrically conductive connection with the tubular connection element (11) of the component (1), and wherein the stripped conductor end (23) is either pushed with its end-fitted contact element (5) into the tubular connection element (11) and electrically conductively fixed by radial crimping (12) of the connection element (11), or pushed with its end-fitted contact element (105) into the tubular connection element (11) and fixed by a soldered connection (6) introduced from the outside through the tubular connection element (11, 15).

2. A method according to claim 1 wherein the cylindrical contact element (5, 105) consists of a copper alloy and is fixed to the end face of the stripped conductor end (23) by a welded connection.

3. A method according to claim 1 or 2 wherein the stripped conductor end (23) is welded by its end-fitted contact element (105) to the end face of the tubular connection element (11) of the electrically conductive component (1).

4. A method according to claim 3 wherein the welded connection is executed by resistance welding.

## Revendications

1. Procédé de raccordement d'un composant électroconducteur (1) sur lequel est prévu un élément de connexion (11) de forme tubulaire et d'un conducteur électrique flexible (2), constitué de fils ou de fils de litz (21) en alliage d'aluminium, une extrémité dénudée de conducteur (23) étant sertie dans une douille support (4) métallique, **caractérisé en ce que**, sur la face frontale, sur l'extrémité dénudée de conducteur (23) est solidarisé par une liaison intermétallique, un élément de contact (5, 105) en alliage métallique résistant à la corrosion, lequel est électriquement raccordé, d'une manière résistante à la traction, à l'élément de connexion (11) de forme tubulaire du composant électroconducteur (1), et **en ce que** l'extrémité dénudée de conducteur (23) est, soit engagée par son élément de contact (5), solidarisé sur la face frontale, dans l'élément de connexion (11) de forme tubulaire, et bloquée pour assurer la conduction électrique par compression (12) radiale de l'élément de connexion (11), soit engagée par son élément de contact (105), solidarisé sur la face frontale, dans l'élément de connexion (11) de forme tubulaire, et bloquée par une liaison par brasage (6) réalisée par l'extérieur à travers l'élément de connexion (11, 15) de forme tubulaire.

2. Procédé selon la revendication 1 **caractérisé en ce que** l'élément de contact (5, 105) cylindrique est un alliage de cuivre et fixé par une liaison soudée sur la face frontale, sur l'extrémité dénudée de conducteur (23).

3. Procédé selon la revendication 1 ou 2 **caractérisé en ce que** l'extrémité dénudée de conducteur (23) est soudée, par son élément de contact (105) solidarisé sur la face frontale, sur la face frontale de l'élément de connexion (11) de forme tubulaire du composant électroconducteur (1).

4. Procédé selon la revendication 3 **caractérisé en ce que** la liaison soudée se fait par un soudage électrique par résistance.
